# EUROPÄISCHE PATENTSCHRIFT

(11) **EP 1 205 260 B1**
(45) Veröffentlichungstag und Bekanntmachung des Hinweises auf die Patenterteilung: **23.08.2006**
(21) Anmeldenummer: 01126181.5
(22) Anmeldetag: 05.11.2001
(51) Int. Cl.: B06B 1/06, G10K 11/00

(54) **Torpedosonar mit mehreren Wandlern**
Sonar with multiple transducers for a torpedo
Sonar composé de multiples transducteurs pour une torpille

(30) Priorität: 08.11.2000 DE 10055164
(43) Veröffentlichungstag der Anmeldung: 15.05.2002
(73) Patentinhaber: L-3 Communications ELAC Nautik GmbH, 24118 Kiel (DE)
(72) Erfinder: Schmidt, Jörg, Dipl.-Ing., 24340 Eckernförde (DE)
(74) Vertreter: Rentzsch, Heinz

(56) Entgegenhaltungen:
- DE-A- 3 322 246
- GB-A- 2 234 815
- US-A- 3 906 431
- US-A- 4 253 168
- US-A- 4 449 211

## Beschreibung

Die Erfindung bezieht sich auf ein Torpedosonar mit mehreren elektroakustischen Wandlern, welche auf einem halbkugel- oder paraboloidförmigen Torpedokopf konturkonform angeordnet sind. Zwei Grundtypen von Wandleranordnungen finden bislang bei Torpedosonaren Anwendung. Beim ersten Typ sind die Wandler auf der abgeflachten Stirnseite des Torpedokopfes angeordnet. Beim zweiten Typ folgt die Anordnung der Wandler der gekrümmten Kontur eines nicht abgeflachten Torpedokopfes, was bisweilen als konturkonforme Anordnung (conformal array) bezeichnet wird. GB 2 234 815 B zeigt beide Typen von Wandleranordnungen. Eine erste Ausführungsform (Fig.1) weist auf einer kreisförmigen, zentralen, flachen Stirnfläche eines ansonsten halbkugel- oder paraboloidförmigen Torpedokopfes eine vertikale Reihe von Sendewandlern auf, während mehrere Empfangswandler eine horizontale Zeile bilden. Es ergibt sich also eine kreuzförmige Wandleranordnung auf der Stirnfläche. Die vertikale Wandlerreihe erzeugt einen fächerförmigen, in der Horizontalebene flachen, in der Vertikalebene hingegen scharf gebündelten Sendestrahl. Die horizontale Zeile von Empfangswandlern läßt ein in der Vertikalebene flaches, in der Horizontalebene aber scharf fokussiertes Empfangsdiagramm entstehen. Sendestrahl und Empfangsdiagramm können elektronisch geschwenkt werden. Bei einer zweiten Ausführungsform (Fig.5a) erstrecken sich die Wandlerreihe und die Wandlerzeile längs der gekrümmten Kontur des Torpedokopfes.

Ein in DE 33 22 246 A1 gezeigter Torpedokopf mit flacher Stirnfläche weist im Inneren einen Tragkörper aus syntaktischem Schaum auf, in dem mehrere zur Außenseite hin offene Sacklöcher vorgesehen sind. In diese werden elektroakustische Wandler, z.B. Tonpilzwandler, eingesetzt, deren Achsen im Bereich der Stirnfläche nach vom und ansonsten schräg nach vom gerichtet sind. Aus US 4 449 211 ist ein konisch oder anderweit strömungsgünstig geformter Torpedokopf bekannt, bei dem entweder der Vorderteil der Mantelfläche des konischen Torpedobugs rundum mit einer Vielzahl von Wandlern in dichter Packung besetzt ist (Fig.2) oder im Torpedokopf zu beiden Seiten der Torpedo-Hochachse je ein der Torpedokopfkontour folgender, mit dicht nebeneinander angeordneten Wandlern bestückter Träger vorgesehen ist (Fig.3). Schließlich ist in US 3 906 431 eine Unterwasser-Horchanlage mit einer kugelförmigen Anordnung einer Vielzahl von Einzelwandlern dargestellt, welche zwecks Richtstrahlbildung mittels einer Abtasteinrichtung selektiv in Quandranten zu Gruppen zusammengeschaltet und an eine Signalauswertevorrichtung angeschlossen werden können.

Eine abgeflachte Stirnfläche des Torpedos vergrößert dessen Strömungswiderstand und erfordert somit mehr Energie für den Torpedoantrieb. Andererseits verringert eine Anordnung der Wandler auf einer flachen Stirnfläche die Anzahl der Wandler, welche für die Erzeugung eines bestimmten Antennendiagramms benötigt werden, und erleichtert die Berechnung des Antennendiagramms. Die Anzahl der auf einer Stirnfläche unterzubringenden Wandler ist stark eingeschränkt. Dies hat eine begrenzte Winkelauflösung des Sonars zur Folge. Schließlich ist der Ortungswinkelbereich eines solchen "Flachkopfsonars" auf etwa ± 45° begrenzt bzw. unter Inkaufnahme von Mehrdeutigkeiten auf etwa ± 60°.

Bei Verwendung einer konturkonformen Wandleranordnung hingegen bleibt die strömungsgünstige äußere Gestalt des Torpedokopfes erhalten und sein hydrodynamischer

Widerstand kann optimiert werden. Die Wandler werden entlang der Kontur angeordnet. Der Ortungswinkelbereich des Sonars kann wesentlich größer sein als bei Anordnung der Wandler auf einer flachen Stirnfläche. Ohne Mehrdeutigkeiten läßt sich ein maximaler Ortungswinkelbereich von etwa ± 135° und unter Inkaufnahme von räumlichen Mehrdeutigkeiten ein Ortungsbereich von bis zu ± 150° erzielen. Um einen solch großen Ortungswinkelbereich gleichzeitig in horizontaler und in vertikaler Richtung zu erreichen, wäre eine erhebliche Anzahl von Einzelwandlern erforderlich, weil die gegenüber einer flachen Stirnfläche wesentlich größere Torpedokopf-Oberfläche mit Schallwandlern bestückt werden muß. Wird zur Verringerung der Anzahl von Wandlern die Wandleranordnung vornehmlich in der Horizontalebene ausgerichtet, so erreicht man zwar einen weiten horizontalen Ortungsbereich aber nur einen kleinen vertikaler Ortungsbereich. Ein solches Torpedosonar ist im tiefen Wasser nur eingeschränkt einsetzbar.

Mit der im Anspruch 1 gekennzeichneten Erfindung wird ein Torpedosonar geschaffen, welches die Vorteile der beiden bislang bekannten Typen von Torpedosonaren kombiniert und gleichzeitig die Anzahl der erforderlichen Einzelwandler deutlich vermindert. Die Einzelwandler sind in mindestens drei längs der gekrümmten Torpedokopfkontur in Achsrichtung aufeinander folgenden Zonen ausgeprägter Richtungsempfindlichkeit angeordnet. In Vorwärtsrichtung bietet das Sonar eine rundum gleichartige räumliche Winkelauflösung. Es ermöglicht einen weiten horizontalen Ortungswinkelbereich bei zwar eingeschränkter vertikaler Ortungsgenauigkeit aber gleichwohl großem vertikalen Ortungswinkelbereich. Ein solches Torpedosonar ist auch im Tiefwasser verwendbar. Vorteilhafte Weiterbildungen der Erfindung ergeben sich aus den Unteransprüchen.

Die Erfindung wird nachfolgend anhand eines in der Zeichnung wiedergegebenen Ausführungsbeispiels erläutert. Darin zeigt
Fig.1 eine schematische Darstellung des Torpedobugs, und zwar
   a) in perspektivischer Ansicht;
   b) als Draufsicht von oben;
   c) in Seitenansicht;
   d) von vorn gesehen; und
Fig.2 eine gegenüber Fig. 1a vergrößerte perspektivische Darstellung mit den vier Wandlerzonen (f) - (i).

Die Wandleranordnung des Torpedosonars besteht hier aus 256 Einzelwandlern (e), die auf der strömungsgünstig gestalteten Oberfläche des Torpedobugs vorgesehen sind. Entsprechend der gewählten Nominalfrequenz des Sonars können auch mehr oder weniger Einzelwandler eingesetzt werden, beispielsweise bei niedrigen Nominalfrequenzen weniger Wandler bzw. bei höheren Nominalfrequenzen mehr Wandler. Die Anzahl der Wandler (e) hängt in erster Linie vom zu erfassenden räumlichen Ortungsbereich ab.

Im Scheitelbereich des Torpedobugs befindet sich eine kreisförmige erste Zone (f), welche im gezeigten Fall nicht mit Wandlern bestückt ist. Hierdurch wird die Zahl der eingesetzten Wandler verringert. Empfangswandler in der Scheitelzone (f) tragen nur wenig zur Richtungsbildung des Sonars bei. Falls, beispielsweise zur Zielverfolgung, frontal ein Richtstrahl von Ultraschallwellen ausgesandt werden soll, wird die Scheitelbereichszone (f) mit mehreren Sendewandlern versehen. Bei den übrigen Wandlern handelt es sich zumeist um Empfangswandler oder kombinierte Sende/Empfangswandler. Bei Verwendung reiner Sendewandler entfällt die bei kombinierten Wandlern erforderliche Sende/Empfangsweiche.

An die kreisförmige erste Zone (f) schließt sich eine ringförmige zweite Zone (g) an, die mit Wandlern (e) bestückt ist. Diese zweite Wandlerzone sorgt für einen großen und gleichmäßigen Ortungswinkelbereich des Sonars sowohl um die Querachse als auch um die Hochachse des Torpedos. Durch die Anordnung der Wandler (e) entlang der gekrümmten Oberfläche des Torpedobugs ist der erzielbare Ortungsbereich des Sonars gegenüber einer Wandleranordnung auf einer abgeflachten Frontfläche erheblich erweitert. Die Gleichmäßigkeit des Richtdiagramms ergibt sich aus der zur Torpedolängsachse rotationssymmetrischen Belegung der Torpedobug-Oberfläche im Bereich der Ringzone (g). Will man einen erweiterten Ortungswinkelbereich um beide genannten Raumachsen erzielen, so kann man die Ringzone (g) weiter nach hinten ausdehnen, braucht dann aber mehr Wandler.

Mit der Ringzone (g) endet der rotationssymmetrische Aufbau der Wandleranordnung. Zu beiden Seiten der Torpedohochachse schließt sich als dritte Zone (h) je eine Übergangszone an, welche in der Nachbarschaft zur Ringzone (g) breiter ist als am rückwärtigen Ende. Diese dritten Zonen liegen axialsymmetrisch zur Torpedolängsachse. Die beiden Übergangszonen (h) überführen den rotationssymmetrischen Ortungsbereich in zwei seitliche Richtdiagramme parallel zur Längsachse. Die von den beiden seitlichen Wandleranordnungen erzeugten Signale lassen sich von einem Ortungsprozessor algorithmisch leichter auswerten als die Ausgangssignale einer rotationssymmetrischen Wandleranordnung.

Der Abschlußbereich der Wandlerzonen wird durch zwei seitliche vierte Zonen (i) gebildet, welche auf die Übergangszone (h) folgen und sich bis zum Großkreis der Torpedobugkontur erstrecken. Sie haben eine gleichbleibende Breite und können sich, falls erforderlich, auch über den Großkreis hinaus in Richtung Torpedoheck fortsetzen. Diese Längszonen (i) dehnen das Richtdiagramm bis in den hinteren Bereich des Torpedos aus. Braucht nur ein horizontaler Ortungswinkelbereich von ± 90° erfaßt zu werden, kann man auf eine Bestückung der vierten Zonen (i) mit Wandlern verzichten. Dies vermindert die Anzahl der benötigten Wandler.

Für den Entwurf der Wandleranordnung empfiehlt es sich, nach Auswahl einer geeigneten Nominalfrequenz des Torpedosonars, die hydrodynamisch vorgegebene Torpedokontur vom Scheitel des Torpedobugs ausgehend in Schritten entsprechend der halben akustischen NominalWellenlänge λ des Torpedosonars, also in λ/2-Schritten, abzuschreiten und dabei die axiale, entlang der Torpedokontur gemessene Länge der einzelnen Wandlerzonen festzulegen.

Bei einer bevorzugten Ausführungsform erstreckt sich die kreisförmige erste Zone (f), d.h. die Scheitelbereichszone, bis zu einem Abstand von 1,5λ. Im Abstand von 2λ, gemessen vom Scheitel des Torpedobugs, beginnt die ringförmige zweite Zone (g), in welcher mehrere Ringe von Wandlern (e) die Längsachse des Torpedos umschließen. Der Abstand zwischen benachbarten Wandlerringen beträgt λ/2. Um die Anzahl der Wandler möglichost klein zu halten, sollte diese zweite Zone bei etwa 5λ enden. Damit hört der rotationssymmetrische Bereich der Wandleranordnung auf. Auf den beiden Seitenwänden des Torpedobugs, d.h. zu beiden Seiten der Torpedohochachse schließt sich als dritte Zone (h) je ein Übergangsbereich an der bis zu einem Gesamtabstand von etwa 7λ reicht. Er ist an der Grenze zur zweiten Zone (g) breiter als am rückseitigen Ende und leitet auf beiden Torpedoseiten in eine vierte Zone (i) über, welche eine gleichbleibende Breite hat. Diese Längszonen (i) erstrecken sich zumindest bis zum größten Durchmesser des Torpedobugs, d.h. bis zu seinem Großkreis. Dort beginnt die zylindrische Torpedokontur.

Mit der bislang beschriebenen Wandleranordnung erfolgt mit Hilfe der beiden rotationssymmetrischen Wandlerzonen (f) und (g) eine Rundumortung bezogen auf die Torpedolängsachse. Die beiden axialsymmetrischen Wandlerzonen (h) und (i) dienen der Ortung nach beiden Seiten. Soll zusätzlich der Gewässerbereich oberhalb des Torpedos überwacht werden, so sieht man in Weiterbildung der Erfindung auf dessen Oberseite als fünfte Zone eine weitere, in ihrem Aufbau der dritten Zone (h) entsprechende Übergangszone sowie eine sich anschließende, konstruktiv der vierten Zone (i) entsprechende sechste Zone vor. Dementsprechend kann man auf der Torpedobugunterseite je eine weitere fünfte und sechste Wandlerzone anbringen, um zum Gewässerboden hin zu orten. In Abhängigkeit von Anwendungsfall und Zielsetzung des Torpedosonars, den gewünschten Ortungswinkelbereichen und der erforderlichen Winkelauflösung werden die Abmessungen der einzelnen Wandlerzonen sowie Art, Anzahl und Anordnung der Wandler in den Zonen optimiert.

## Patentansprüche

1. Torpedosonar mit einer Vielzahl an der gekrümmten Torpedobug-Oberfläche angeordneter elektroakustischer Wandler (e), **gekennzeichnet durch** mehrere Oberflächenzonen, nämlich
a) eine rotationssymmetrisch den Scheitelpunkt des Torpedobugs umgebende, kreisförmige erste Zone (f);
b) eine ringförmige, die erste Zone umgebende zweite Zone (g);
c) zu beiden Seiten der Torpedohochachse je eine sich von der zweiten Zone nach hinten erstreckende und verjüngende dritte Zone (h), die im Abstand vor dem Großkreis endet, welcher dem größten Umfang des Torpedobugs entspricht; und
d) je eine seitliche vierte Zone (i), die sich von der dritten Zone in Längsrichtung des Torpedobugs zumindest bis zum Großkreis erstreckt; wobei
e) mindestens die zweite, dritte und vierte Oberflächenzone mit Wandlern bestückt sind und wobei
f) in der zweiten Zone (g) angeordnete Wandler der Rundumortung in Vorwärtsrichtung des Torpedos dienen, während die Wandler der dritten (h) und der vierten Zonen (i) der Seitwärtsortung dienen.

2. Torpedosonar nach Anspruch 1, **dadurch gekennzeichnet, daß**
a) die erste Zone (f) sich vom Scheitel des Torpedobugs bis zu einem Abstand von etwa 1,5λ erstreckt, wobei λ die akustische Nominalwellenlänge des Sonars ist;
b) die zweite Zone (g) von 2λ bis etwa 5λ reicht; und
c) die dritte Zone (h) sich bis etwa 7λ erstreckt.

3. Torpedosonar nach Anspruch 1 oder 2, **dadurch gekennzeichnet, daß** die seitlichen dritten Zonen (h) Übergangszonen sind, welche sich an der Grenze zur vierten Zone (i) bis auf deren Breite verjüngen und an der Grenze zur zweiten Zone (g) breiter sind.

4. Torpedosonar nach einem der Ansprüche 1 bis 3, **dadurch gekennzeichnet, daß** die seitlichen vierten Zonen (i) eine gleichbleibende Breite haben.

5. Torpedosonar nach einem der Ansprüche 1 bis 4 **dadurch gekennzeichnet, daß** die seitlichen vierten Zonen (i) sich nach achtern über den Großkreis hinaus erstrecken.

6. Torpedosonar nach einem der Ansprüche 1 bis 5, **dadurch gekennzeichnet, daß** die erste Zone (f) nicht mit Wandlern bestückt ist.

7. Torpedosonar nach einem der Ansprüche 1 bis 5, **dadurch gekennzeichnet, daß** die erste Zone (f) mit Sendewandlern bestückt ist.

8. Torpedosonar nach einem der Ansprüche 1 bis 7, **dadurch gekennzeichnet, daß** zur Ortung in Richtung Wasseroberfläche auf der Torpedobug-Oberseite eine fünfte Wandlerzone vom Typ der dritten Zone sowie eine sechste Wandlerzone vom Typ der vierten Zone vorgesehen sind.

9. Torpedosonar nach einem der Ansprüche 1 bis 8, **dadurch gekennzeichnet, daß** zur Ortung in Richtung Gewässerboden auf der Torpedobug-Unterseite eine fünfte Zone vom Typ der dritten Zone sowie eine sechste Zone vom Typ der vierten Zone vorgesehen sind.

## Claims

1. A torpedo sonar comprising a plurality of acoustic transducers (e) arranged along the curved surface of the torpedo bow, **characterized by** several surface zones, namely
a) a circular first zone (f) surrounding rotational symmetrically the vertex of the torpedo bow;
b) a ring-shaped second zone (g) surrounding said first zone;
c) a third zone (h) on each side of the torpedo yaw axis, extending and tapering backwards from said second zone, with said third zones ending before reaching the great circle which corresponds the greatest circumference of the torpedo bow; and
d) a fourth zone (i) on each side extending in longitudinal direction from said third zone to said great circle; wherein
e) at least said second, third and fourth surface zones are lined-up with transducers; and wherein
f) transducers provided in said second zone (g) serve for panorama range detection in forward direction, whereas the transducers of said third (h) and fourth zones (i) serve for lateral range detection.

2. The torpedo sonar of claim 1, **characterized in that**
a) said first zone (f) extends from the apex of the torpedo bow to a distance of about 1,5 λ , with λ being the design wavelength of the sonar;
b) said second zone (g) extends from 2,0 λ to about 5 λ; and
c) said third zone (h) extends to about 7 λ.

3. The torpedo sonar of claim 1 or 2, **characterized in that** said lateral third zones (h) are transition zones which at the border of said fourth zone (i) taper to the width of said fourth zone and which are broader at the border of said second zone (g).

4. The torpedo sonar according to one of the claims 1 to 3, **characterized in that** said lateral fourth zones (i) have a constant width.

5. The torpedo sonar according to one of the claims 1 to 4, **characterized in that** said lateral fourth zones (i) extend backwards beyond said great circle.

6. The torpedo sonar according to one of the claims 1 to 5, **characterized in that** said first zone (f) is not lined-up with transducers.

7. The torpedo sonar according to one of the claims 1 to 5, **characterized in that** said first zone (f) is lined-up with transmitter transducers.

8. The torpedo sonar according to one of the claims 1 to 7, **characterized in that** for range detection in the direction to the water surface a fifth zone of the type of said third zone and a sixth zone of the type of said fourth zone are provided at the top side of the torpedo bow.

9. The torpedo sonar according to one of the claims 1 to 8, **characterized in that** for range detection in the direction to the sea-floor a fifth zone of the type of said third zone and a sixth zone of the type of said fourth zone are provided at the bottom side of said torpedo bow.

## Revendications

1. Sonar à torpille comprenant une pluralité de transducteurs électroacoustiques (e) disposés sur la surface incurvée du nez de la torpille, **caractérisé par** plusieurs zones de surface, à savoir
a) une première zone (f) de forme circulaire qui entoure le sommet du nez de la torpille en symétrie rotationnelle ;
b) une deuxième zone (g) de forme annulaire qui entoure la première zone ;
c) des deux côtés de l'axe vertical de la torpille, à chaque fois une troisième zone (h) s'étendant vers l'arrière à partir de la deuxième zone et se rétrécissant, laquelle se termine à une certaine distance du grand cercle qui correspond au plus grand pourtour du nez de la torpille ; et
d) à chaque fois une quatrième zone (i) latérale qui s'étend depuis la troisième zone dans le sens longitudinal du nez de la torpille au moins jusqu'au grand cercle ;
e) au moins la deuxième, la troisième et la quatrième zones de la surface étant équipées de transducteurs et
f) transducteurs disposés dans la deuxième zone (g) pouvant servir à la localisation circulaire dans la direction avant de la torpille, alors que les transducteurs de la troisième (h) et de la quatrième (i) zones servent à la localisation latérale.

2. Sonar à torpille selon la revendication 1, **caractérisé en ce que**
a) la première zone (f) s'étend du sommet du nez de la torpille jusqu'à une certaine distance égale à environ 1,5λ, λ étant la longueur d'onde nominale acoustique du sonar ;
b) la deuxième zone (g) s'étend de 2λ à environ 5λ ; et
c) la troisième zone (h) s'étend jusqu'à environ 7λ.

3. Sonar à torpille selon la revendication 1 ou 2, **caractérisé en ce que** les troisièmes zones latérales (h) sont des zones de transition qui se rétrécissent au niveau de la limite avec la quatrième zone (i) jusqu'à sa largeur et sont plus larges au niveau de la limite avec la deuxième zone (g).

4. Sonar à torpille selon l'une des revendications 1 à 3, **caractérisé en ce que** les quatrièmes zones latérales (i) possèdent une largeur constante.

5. Sonar à torpille selon l'une des revendications 1 à 4, **caractérisé en ce que** les quatrièmes zones latérales (i) s'étendent vers l'arrière au-delà du grand cercle.

6. Sonar à torpille selon l'une des revendications 1 à 5, **caractérisé en ce que** la première zone (f) n'est pas équipée de transducteurs.

7. Sonar à torpille selon l'une des revendications 1 à 5, **caractérisé en ce que** la première zone (f) est équipée de transducteurs d'émission.

8. Sonar à torpille selon l'une des revendications 1 à 7, **caractérisé en ce qu'**une cinquième zone de transducteurs du type de la troisième zone ainsi qu'une sixième zone de transducteurs du type de la quatrième zone sont prévues sur le côté supérieur de la torpille pour la localisation en direction de la surface de l'eau.

9. Sonar à torpille selon l'une des revendications 1 à 8, **caractérisé en ce qu'**une cinquième zone de transducteurs du type de la troisième zone ainsi qu'une sixième zone de transducteurs du type de la quatrième zone sont prévues sur le côté inférieur de la torpille pour la localisation en direction du fond de l'eau.
